# EUROPÄISCHE PATENTSCHRIFT

(11) **EP 3 160 321 B1**
(45) Veröffentlichungstag und Bekanntmachung des Hinweises auf die Patenterteilung: **26.08.2020**
(21) Anmeldenummer: 15726162.9
(22) Anmeldetag: 03.06.2015
(51) Int. Cl.: A47L 15/00

(54) **WASSERFÜHRENDES HAUSHALTSGERÄT**
WATER-BEARING DOMESTIC APPLIANCE
APPAREIL MÉNAGER UTILISANT DE L'EAU

(30) Priorität: 26.06.2014 DE 102014212294
(43) Veröffentlichungstag der Anmeldung: 03.05.2017
(73) Patentinhaber: BSH Hausgeräte GmbH, 81739 München (DE)
(72) Erfinder: FAUTH, Michael, 91785 Pleinfeld (DE); KRÄNZLE, Bernd, 89435 Finningen (DE)
(86) Internationale Anmeldenummer: PCT/EP2015/062315
(87) Internationale Veröffentlichungsnummer: WO 2015/197325

(56) Entgegenhaltungen:
- DE-A1- 10 057 210
- DE-A1- 10 145 601
- DE-A1- 19 831 687
- DE-A1-102006 026 800

## Beschreibung

Die vorliegende Erfindung betrifft ein wasserführendes Haushaltsgerät, beispielsweise eine Geschirrspülmaschine.

Eine herkömmliche Geschirrspülmaschine hat eine Mehrzahl von auswählbaren Spülprogrammen, welche sensorgesteuert, zum Beispiel mittels eines Aqua-Sensors, durchlaufen werden. Dabei werden beispielsweise in Abhängigkeit des sensorisch erfassten Verschmutzungsgrads der Spülflotte in der Geschirrspülmaschine unterschiedliche Endtemperaturen in den einzelnen Spülbädern eingestellt und erreicht. Ferner besteht die Möglichkeit, verschiedene Optionen zum jeweiligen Spülprogramm auszuwählen. Durch die Auswahl unterschiedlicher Optionen zum Spülprogramm können sich unter anderem auch die Endtemperaturen der Spülflotte ändern.

Derartige Geschirrspülmaschinen können mit verschiedenen Reinigertypen betrieben werden, wobei in den Spülprogrammen jedoch regelmäßig die Reinigungsleistung herkömmlicher chemischer Reiniger angenommen wird.

Beim Einsatz herkömmlicher chemischer Reiniger steht der sensorisch erfasste Verschmutzungsgrad der Spülflotte daher in der Regel in engem Bezug zum tatsächlichen Verschmutzungsgrad des Spülguts. Das gewählte sensorgesteuerte Spülprogramm wird also dem tatsächlichen Verschmutzungsgrad des Spülguts entsprechend ausgesteuert.

Neuere Reinigertypen können, gemessen an herkömmlichen chemischen Reinigern, chemische Wirkstoffe in reduzierter Form, wesentliche Inhaltsstoffe gar nicht, Ersatzstoffe oder neuere Wirkstoffe enthalten. Ihre Reinigungsleistung kann sich damit von der herkömmlicher chemischer Reiniger wesentlich unterscheiden, das heißt beispielsweise deutlich reduziert sein.

Der sensorisch erfasste Verschmutzungsgrad der Spülflotte lässt folglich nicht mehr unbedingt einen Rückschluss auf den tatsächlichen Verschmutzungsgrad des Spülguts zu. Das kann beispielsweise dazu führen, dass ein gewähltes sensorgesteuertes Spülprogramm so ausgesteuert wird, dass es auf gering verschmutztes Spülgut zugeschnitten ist, obwohl das Spülgut tatsächlich stark verschmutzt ist.

Die DE 100 57 210 A1 beschreibt ein Verfahren zur automatischen Steuerung des Spülprozesses in einer Geschirrspülmaschine mit einem einheitlichen sensorgesteuerten Spülprogramm. Eine Vorwahl des Verschmutzungsgrades durch den Nutzer liefert Mindestvorgaben für die Spülparameter des Spülprogramms, die ggf. noch sensorunterstützt nach oben korrigiert werden.

Die DE 198 31 687 A1 beschreibt ein Verfahren zum Betreiben einer Geschirrspülmaschine mit zwei sensorgesteuerten Spülprogrammen (Normal- und Intensivreinigung). Eine Vorwahl des Spülprogramms durch den Nutzer erzeugt Mindestvorgaben sowohl für die Spülparameter als auch für die Programmstruktur des gewählten Spülprogramms.

Vor diesem Hintergrund besteht eine Aufgabe der vorliegenden Erfindung darin, ein verbessertes wasserführendes Haushaltsgerät zur Verfügung zu stellen.

Demgemäß wird ein wasserführendes Haushaltsgerät vorgeschlagen. Das Haushaltsgerät umfasst eine Anzahl von Aktuatoren, eine Benutzerschnittstelle, einen Sensor, eine Bestimmungseinheit, eine Steuereinheit und eine Anpassungseinheit. Die Anzahl von Aktuatoren ist zum Durchführen einer Mehrzahl von Spülprogrammen eingerichtet. Die Benutzerschnittstelle ist zum Wählen eines der Mehrzahl der Spülprogramme eingerichtet. Der Sensor ist zum Bereitstellen eines Sensorsignals zur Angabe eines Parameters einer zum Spülen von Spülgut verwendeten Spülflotte eingerichtet. Die Bestimmungseinheit ist zum Bestimmen einer Sensoreinstellung aus einer Mehrzahl vorbestimmter Sensoreinstellungen für den Sensor eingerichtet. Die Steuereinheit ist dazu eingerichtet, die Aktuatoren zur Durchführung des gewählten Spülprogramms mittels einer das Sensorsignal verwendenden Signalverarbeitung anzusteuern, und die Anpassungseinheit ist zum Anpassen der Signalverarbeitung in Abhängigkeit von der bestimmten Sensoreinstellung eingerichtet.

Das Haushaltsgerät ist insbesondere eine Geschirrspülmaschine (Haushalts-Geschirrspülmaschine).

Bei der Verwendung von neueren Reinigertypen, die in ihrer Reinigungsleistung wesentlich von herkömmlichen Reinigern abweichen, kann in sensorgesteuerten Spülprogrammen der in der Regel enge Bezug zwischen dem sensorisch erfassten Verschmutzungsgrad der Spülflotte und dem tatsächlichen Verschmutzungsgrad des Spülguts verloren gehen. Über das Bestimmen einer Sensoreinstellung und das Anpassen der Signalverarbeitung in Abhängigkeit von der bestimmten Sensoreinstellung kann dieser enge Bezug auch bei Nutzung neuerer Reinigertypen hergestellt werden.

Die angepasste Signalverarbeitung erlaubt es dabei, den im Sensorsignal erfassten Verschmutzungsgrad der Spülflotte gemäß der bestimmten Sensoreinstellung zu korrigieren, bevor er durch die Steuereinheit verarbeitet wird. Die Steuereinheit erhält so eine Information über den tatsächlichen Verschmutzungsgrad des Spülguts, der beispielsweise höher oder niedriger sein kann als er durch das Sensorsignal angegeben ist.

Die Steuereinheit kann daraufhin das gewählte Spülprogramm so aussteuern, dass eine von herkömmlichen Reinigern abweichende Reinigungsleistung beispielsweise über abweichende Spülparameter wie Einwirkzeit oder Temperatur oder über einen abweichenden Programmablauf, zum Beispiel mittels zusätzlicher Spülphasen, kompensiert wird.

Die Benutzerschnittstelle ist wahlweise am Haushaltsgerät fixiert oder beabstandet von diesem angeordnet. Sie kann beispielsweise auch auf einem Mobilgerät wie einem Smartphone ausgeführt sein. Die Benutzerschnittstelle ist vorzugsweise mit einer Anzahl von Bedienelementen und einer Anzahl von Anzeigeelementen ausgeführt. Als Bedienelemente können insbesondere manuell zu bedienende, akustische oder optische Eingabemöglichkeiten vorgesehen sein, wie beispielsweise Tasten, Schalter, Regler, Sprach- und Gestenerkennung. Die Anzeigeelemente sind bevorzugt als visuelle oder akustische Ausgabemöglichkeiten ausgebildet, beispielsweise als Skalenanzeige, Bildschirm oder Sprachausgabe, und dazu eingerichtet, dem Nutzer eine Rückmeldung über den Status seiner Eingabe zu geben.

Die Bestimmungseinheit ist bevorzugt ausgangsseitig mit der Anpassungseinheit verbunden. Die bestimmte Sensoreinstellung ist also ein Eingangsparameter der Anpassungseinheit.

Die Anpassungseinheit ist vorzugsweise eingangsseitig mit der Bestimmungseinheit sowie mit der Steuereinheit gekoppelt. Die Anpassungseinheit setzt die von der Bestimmungseinheit bestimmte Sensoreinstellung beispielsweise in eine Anpassungsgröße um, die zum Anpassen der Signalverarbeitung dient und in Ausführungsformen ein Eingangsparameter der Steuereinheit ist.

Die durch die Anpassungseinheit angepasste Signalverarbeitung kann sich insbesondere auf alle sensorgetriggerten Programmentscheidungen innerhalb eines Programmes, auf ausgewählte Programmentscheidungen innerhalb eines Programmes, nur programmbezogen oder für alle Programme geltend auswirken. Sie kann bis zur nächsten Bestimmung einer Sensoreinstellung beibehalten werden oder alternativ nach Ende des gewählten Spülprogramms auf einen Ausgangszustand rückgestellt werden.

Der Sensor ist bevorzugt so in dem Spülbehälter oder in einem anderen Spülflotte führenden Element des Haushaltsgeräts montiert, dass er in Kontakt mit der Spülflotte ein Sensorsignal zur Angabe eines Parameters der Spülflotte bereitstellen kann. Ausgangsseitig ist der Sensor mit der Steuereinheit verbunden.

Die Steuereinheit ist vorzugsweise eingangsseitig mit der Anpassungseinheit und der Benutzerschnittstelle und ausgangsseitig mit der Anzahl von Aktuatoren verbunden. Weiterhin ist die Steuereinheit dazu eingerichtet, das vom Sensor bereitgestellte Sensorsignal zu empfangen und zu verarbeiten.

Die Anzahl von Aktuatoren ist bevorzugt im oder am Spülbehälter vorgesehen. Eingangsseitig ist die Anzahl von Aktuatoren mit der Steuereinheit gekoppelt.

Der Begriff Sensoreinstellung bezeichnet eine Vorgabe zur Modifikation eines Sensorsignals und/oder seines zugehörigen Schwellwerts, so dass ein für die Ausführung eines gewählten sensorgesteuerten Spülprogramms aussagekräftiger Vergleich zwischen dem Sensorsignal und seinem Schwellwert möglich ist.

Gemäß einer Ausführungsform weist die Benutzerschnittstelle eine erste Bedieneinheit zum Wählen des Spülprogramms aus der Mehrzahl der Spülprogramme und eine zweite Bedieneinheit zum Wählen der Sensoreinstellung aus der Mehrzahl der vorbestimmten Sensoreinstellungen für den Sensor auf. Beide Bedieneinheiten sind vorzugsweise in der bereits weiter oben ausgeführten Form ausgebildet.

Die Bestimmungseinheit ist in dieser Ausführungsform insbesondere durch die zweite Bedieneinheit der Benutzerschnittstelle ausgebildet. Mit ihr ist die Sensoreinstellung ausgehend von einem als "Normal" definierten Ausgangszustand vorzugsweise in Stufen wählbar. Alternativ kann aber auch eine stufenlose Wahl erfolgen.

Damit ist es zum Beispiel möglich, direkten manuellen Einfluss auf das sensorgesteuerte Spülprogramm zu nehmen und dadurch positiv auf das Reinigungsergebnis einzuwirken.

Gemäß einer weiteren Ausführungsform weist das Haushaltsgerät zusätzlich eine Ermittlungseinheit zum Ermitteln eines Reinigertyps eines zum Spülen des Spülguts verwendeten Reinigers auf.

Die Ermittlungseinheit ist bevorzugt ausgangsseitig mit der Bestimmungseinheit und/oder mit der Anpassungseinheit verbunden.

Die Ermittlungseinheit ist insbesondere ein zusätzliches Element des Haushaltsgeräts, das zum automatischen Ermitteln des verwendeten Reinigertyps eingerichtet ist. Mit einer zum automatischen Ermitteln des verwendeten Reinigertyps eingerichteten Ermittlungseinheit ist es möglich, die Benutzerschnittstelle trotz zunehmender Gerätekomplexität einfach zu halten.

Alternativ kann die Ermittlungseinheit auch ein weiteres Bedienelement der Benutzerschnittstelle sein. Mit einer als Bedienelement ausgeführten Ermittlungseinheit ist der Reinigertyp ausgehend von einem als "Normal" definierten Ausgangszustand vorzugsweise in Stufen wählbar.

Beiden Ausgestaltungen ist gemein, dass sie eine Einflussmöglichkeit auf das sensorisch geführte Spülprogramm zur Verfügung stellen, die den Reinigertyp oder vielmehr dessen Reinigungsleistung explizit in die angepasste Signalverarbeitung einbringt. Hierdurch kann die Reinigungsleistung weiter verbessert werden.

Gemäß einer weiteren Ausführungsform ist die Ermittlungseinheit dazu eingerichtet, den Reinigertyp in Abhängigkeit von einer in das Haushaltsgerät eingesetzten Reinigerkartusche zu bestimmen.

Diese Ausführungsform bietet sich insbesondere für Haushaltsgeräte mit automatisiertem Dosiersystem an.

Die Ermittlungseinheit ist dabei zum automatischen Ermitteln des verwendeten Reinigertyps eingerichtet. Der Reinigertyp kann beispielsweise in die Form der Reinigerkartusche codiert sein, oder auf einem in der Reinigerkartusche vorgesehenen Funkchip für Nahfeldkommunikation (NFC) oder einem Funketikett für Hochfrequenzidentifikation (RFID) hinterlegt sein.

Gemäß einer weiteren Ausführungsform ist die Bestimmungseinheit dazu eingerichtet, die Sensoreinstellung aus der Mehrzahl der vorbestimmten Sensoreinstellungen in Abhängigkeit von dem ermittelten Reinigertyp automatisch zu bestimmen.

Bevorzugt ist die Bestimmungseinheit in dieser Ausführungsform als zusätzliches Element des Haushaltsgeräts ausgeführt, das zum automatischen Bestimmen der Sensoreinstellung eingerichtet ist. Damit ist es insbesondere möglich, die Benutzerschnittstelle zu vereinfachen und zugleich die Reinigungsleistung zu verbessern.

Gemäß einer weiteren Ausführungsform ist die Anpassungseinheit dazu eingerichtet, die Signalverarbeitung in Abhängigkeit von der bestimmten Sensoreinstellung und von dem ermittelten Reinigertyp anzupassen.

Die Anpassungseinheit gemäß dieser Ausführungsform hat den Vorteil, die Bedienung des Haushaltsgeräts soweit zu automatisieren, dass neben der Wahl des Spülprogramms keine weitere Einstellung erforderlich ist, um das gewählte Spülprogramm durchzuführen ("zero-touch", "hands-free").

Gemäß einer weiteren Ausführungsform ist der Sensor dazu eingerichtet, das Sensorsignal derart bereitzustellen, dass es eine Angabe zu einer Trübung der Spülflotte, eine Angabe zu einer Partikelzahl von Partikeln in der Spülflotte, eine Angabe zu einer Partikelgröße der Partikel in der Spülflotte und/oder eine Angabe zu einem Druck in der Spülflotte umfasst.

Der Sensor, der den Ablauf des Spülprogramms steuert, ist vorzugsweise als optischer Sensor (Aqua-Sensor) ausgeführt, kann alternativ aber auch auf anderen Messprinzipien beruhen, die zum Ermitteln der Trübung der Spülflotte, das heißt ihres Verschmutzungsgrades, nutzbar sind. Beispielsweise ist es möglich, den von einer Umwälzpumpe entwickelten Druck mit Referenzdruckwerten zu vergleichen und so einen Hinweis auf den Verschmutzungsgrad in der Spülflotte zu erhalten.

Gemäß einer weiteren Ausführungsform ist die Anpassungseinheit dazu eingerichtet, eine von der Sensoreinstellung abhängige Anpassungsgröße für das Sensorsignal zu bestimmen und das von dem Sensor bereitgestellte Sensorsignal mittels der bestimmten Anpassungsgröße anzupassen.

Die Anpassungseinheit ist in dieser Ausführungsform eingangsseitig mit dem Sensor und der Bestimmungseinheit verbunden. Sie ist ferner dazu eingerichtet, die von der Bestimmungseinheit bestimmte Sensoreinstellung in eine Anpassungsgröße für das vom Sensor bereitgestellte Sensorsignal umzusetzen.

Das gemäß der bestimmten Sensoreinstellung angepasste Sensorsignal wird zusammen mit dem zugehörigen unveränderten Schwellwert ausgangsseitig der Steuereinheit zugeführt.

Gemäß einer weiteren Ausführungsform ist die Steuereinheit dazu eingerichtet, die Aktuatoren zur Durchführung des gewählten Spülprogramms in Abhängigkeit von einem Vergleich des angepassten Sensorsignals mit zumindest einem Schwellwert anzusteuern.

Die Steuereinheit ist in dieser Ausführungsform eingangsseitig mit der Anpassungseinheit gekoppelt und dazu eingerichtet, das angepasste Sensorsignal zusammen mit dem unveränderten Schwellwert zu empfangen.

Durch den Vergleich des angepassten Sensorsignals mit seinem Schwellwert können im Ablauf des gesteuerten Spülprogramms unterschiedliche Reinigertypen oder Reinigungsleistungen berücksichtigt werden, ohne die Steuereinheit wesentlich modifizieren zu müssen.

Gemäß einer weiteren Ausführungsform ist die Anpassungseinheit dazu eingerichtet, eine von der Sensoreinstellung abhängige Anpassungsgröße für das Sensorsignal zu bestimmen und zumindest einen Schwellwert für das Sensorsignal mittels der bestimmten Anpassungsgröße anzupassen.

Der Anpassungseinheit ist wiederum eingangsseitig mit dem Sensor und der Bestimmungseinheit verbunden. Sie ist in dieser Ausführungsform jedoch dazu eingerichtet, die von der Bestimmungseinheit bestimmte Sensoreinstellung in eine Anpassungsgröße für den zugehörigen Schwellwert des vom Sensor bereitgestellten Sensorsignals umzusetzen.

Der gemäß der bestimmten Sensoreinstellung angepasste Schwellwert des Sensorsignals wird zusammen mit dem unveränderten Sensorsignal ausgangsseitig der Steuereinheit zugeführt.

Gemäß einer weiteren Ausführungsform ist die Steuereinheit dazu eingerichtet, die Aktuatoren zur Durchführung des gewählten Spülprogramms in Abhängigkeit von einem Vergleich des bereitgestellten Sensorsignals mit dem zumindest einen angepassten Schwellwert anzusteuern.

Die Steuereinheit ist in dieser Ausführungsform eingangsseitig mit der Anpassungseinheit gekoppelt und dazu eingerichtet, das unveränderte Sensorsignal zusammen mit dem zugehörigen angepassten Schwellwert zu empfangen.

Der Vergleich des Sensorsignals mit seinem angepassten Schwellwert ermöglicht es auf eine zweite Art und Weise, im Ablauf des gesteuerten Spülprogramms unterschiedliche Reinigungsleistungen von Reinigern zu berücksichtigen, ohne die Steuereinheit wesentlich modifizieren zu müssen.

Gemäß einer weiteren Ausführungsform ist die Anpassungseinheit dazu eingerichtet, eine von der Sensoreinstellung abhängige Anpassungsgröße für das Sensorsignal zu bestimmen und das bereitgestellte Sensorsignal sowie einen Schwellwert für das Sensorsignal mittels der bestimmten Anpassungsgröße anzupassen.

Auch in dieser Ausführungsform ist die Anpassungseinheit eingangsseitig mit dem Sensor und der Bestimmungseinheit verbunden. Sie ist aber dazu eingerichtet, die von der Bestimmungseinheit bestimmte Sensoreinstellung in eine Anpassungsgröße für das vom Sensor bereitgestellte Sensorsignal und für den zugehörigen Schwellwert umzusetzen.

Das gemäß der bestimmten Sensoreinstellung angepasste Sensorsignal wird zusammen mit dem angepassten Schwellwert des Sensorsignals ausgangsseitig der Steuereinheit zugeführt.

Gemäß einer weiteren Ausführungsform ist die Steuereinheit dazu eingerichtet, die Aktuatoren zur Durchführung des gewählten Spülprogrammes in Abhängigkeit von einem Vergleich des angepassten Sensorsignals mit dem angepassten Schwellwert anzusteuern.

Die Steuereinheit ist wiederum eingangsseitig mit der Anpassungseinheit gekoppelt, allerdings ist sie zum Empfang des angepassten Sensorsignals zusammen mit dem zugehörigen angepassten Schwellwert eingerichtet.

Der Vergleich des angepassten Sensorsignals mit seinem angepassten Schwellwert eröffnet eine dritte Möglichkeit, im Ablauf des gesteuerten Spülprogramms unterschiedliche Reinigungsleistungen einzubeziehen, ohne die Steuereinheit wesentlich modifizieren zu müssen.

Gemäß einer weiteren Ausführungsform ist die Anpassungsgröße als ein Offset oder als ein Gewichtungsfaktor ausgebildet.

Die bei der Anpassung der Signalverarbeitung eingebrachte Anpassungsgröße ist bevorzugt ein additiver Offset, kann aber auch als multiplikativer Faktor ausgebildet sein. Die Anpassungsgröße kann in beiden Fällen positive oder negative Werte aufweisen.

Gemäß einer weiteren Ausführungsform sind die Bestimmungseinheit, die Steuereinheit und die Anpassungseinheit in einer Gerätesteuerung des Haushaltsgerätes integriert.

Die Bestimmungseinheit und die Anpassungseinheit sind bevorzugt in Software realisiert, aber sie sind alternativ auch in Hardware implementierbar.

Vorzugsweise sind die Bestimmungseinheit und die Anpassungseinheit mit der Steuereinheit zusammen in der Gerätesteuerung integriert, um die Zahl der Teile zu minimieren.

Die jeweilige Einheit, beispielsweise die Bestimmungseinheit oder die Anpassungseinheit, kann hardwaretechnisch oder auch softwaretechnisch implementiert sein. Bei einer hardwaretechnischen Implementierung kann die jeweilige Einheit als Vorrichtung, zum Beispiel als Computer, Mikroprozessor, Einrichtung oder auch als Teil der Gerätesteuerung des Haushaltsgeräts ausgebildet sein. Bei einer softwaretechnischen Implementierung kann die jeweilige Einheit als Computerprogrammprodukt, als eine Funktion, als eine Routine, als Teil eines Programmcodes oder als ausführbares Objekt ausgebildet sein.

Des Weiteren wird ein wasserführendes Haushaltsgerät vorgeschlagen, welches eine Anzahl von Aktuatoren, eine Benutzerschnittstelle, einen Sensor, eine Ermittlungseinheit, eine Steuereinheit und eine Anpassungseinheit aufweist. Die Anzahl von Aktuatoren ist zum Durchführen einer Mehrzahl von Spülprogrammen eingerichtet. Die Benutzerschnittstelle ist zum Wählen eines der Mehrzahl der Spülprogramme eingerichtet. Der Sensor ist zum Bereitstellen eines Sensorsignals zur Angabe eines Parameters einer zum Spülen von Spülgut verwendeten Spülflotte eingerichtet. Die Ermittlungseinheit ist zum Ermitteln eines Reinigertyps eines zum Spülen des Spülguts verwendeten Reinigers eingerichtet. Die Steuereinheit ist dazu eingerichtet, die Aktuatoren zur Durchführung des gewählten Spülprogramms mittels einer das Sensorsignal verwendenden Signalverarbeitung anzusteuern. Die Anpassungseinheit ist zum Anpassen der Signalverarbeitung in Abhängigkeit von dem ermittelten Reinigertyp eingerichtet.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
- Fig. 1: zeigt eine schematische Ansicht eines ersten Ausführungsbeispiels eines wasserführenden Haushaltsgeräts;
- Fig. 2: zeigt eine schematische Ansicht eines zweiten Ausführungsbeispiels des Haushaltsgeräts;
- Fig. 3: zeigt eine schematische Ansicht eines dritten Ausführungsbeispiels des Haushaltsgeräts;
- Fig. 4: zeigt eine schematische Ansicht eines vierten Ausführungsbeispiels des Haushaltsgeräts;
- Fig. 5: zeigt eine schematische Ansicht eines fünften Ausführungsbeispiels des Haushaltsgeräts; und
- Fig. 6: zeigt eine schematische Ansicht eines sechsten Ausführungsbeispiels des Haushaltsgeräts.

In den Figuren sind gleiche oder funktionsgleiche Elemente mit denselben Bezugszeichen versehen worden, sofern nichts anderes angegeben ist.

Fig. 1 zeigt eine schematische Ansicht eines ersten Ausführungsbeispiels eines wasserführenden Haushaltsgeräts 100. Das Haushaltsgerät 100 ist insbesondere ein Geschirrspüler.

Das Haushaltsgerät 100 umfasst eine Anzahl von Aktuatoren 110, 111, 112 zum Durchführen einer Mehrzahl von Spülprogrammen P, eine Benutzerschnittstelle 113 zum Wählen eines der Mehrzahl der Spülprogramme P, einen Sensor 114 zum Bereitstellen eines Sensorsignals S zur Angabe eines Parameters einer zum Spülen von Spülgut verwendeten Spülflotte, eine Bestimmungseinheit 115 zum Bestimmen einer Sensoreinstellung E aus einer Mehrzahl vorbestimmter Sensoreinstellungen für den Sensor 114, eine Steuereinheit 116, welche dazu eingerichtet ist, die Aktuatoren 110, 111, 112 zur Durchführung des gewählten Spülprogramms P mittels einer das Sensorsignal S verwendenden Signalverarbeitung anzusteuern, und eine Anpassungseinheit 117 zum Anpassen der Signalverarbeitung in Abhängigkeit von der bestimmten Sensoreinstellung E.

Die Anzahl von Aktuatoren 110, 111, 112 ist bevorzugt im oder am Spülbehälter 121 vorgesehen. Eingangsseitig ist die Anzahl von Aktuatoren 110, 111, 112 mit der Steuereinheit 116 gekoppelt.

Die Benutzerschnittstelle 113 ist wahlweise am Haushaltsgerät 100 fixiert oder beabstandet von diesem angeordnet. Sie ist ausgangsseitig mit der Steuereinheit 116 gekoppelt, an die sie auch das gewählte Spülprogramm P ausgibt.

Die Bestimmungseinheit 115 ist ausgangsseitig mit der Anpassungseinheit 117 verbunden.

Die Anpassungseinheit 117 ist eingangsseitig mit der Bestimmungseinheit 115 sowie ausgangsseitig mit der Steuereinheit 116 gekoppelt, und vorzugsweise dazu eingerichtet, eine von der Sensoreinstellung E abhängige Anpassungsgröße A für das Sensorsignal S zu bestimmen. Diese Anpassungsgröße A ist wahlweise als ein Offset oder als ein Gewichtungsfaktor ausgebildet.

Der Sensor 114 ist insbesondere so in dem Spülbehälter 121 oder in einem anderen die Spülflotte führenden Element des Haushaltsgeräts 100 montiert, dass er in Kontakt mit der Spülflotte zum Bereitstellen des Sensorsignals S zur Angabe eines Parameters der Spülflotte eingerichtet ist.

Dabei ist der Sensor 114 bevorzugt dazu eingerichtet, das Sensorsignal S derart zu generieren, dass dieses eine Angabe zu einer Trübung der Spülflotte, eine Angabe zu einer Partikelzahl von Partikeln in der Spülflotte, eine Angabe zu einer Partikelgröße der Partikel in der Spülflotte und/oder eine Angabe zu einem Druck in der Spülflotte zu umfasst.

Die Steuereinheit 116 ist eingangsseitig mit der Anpassungseinheit 117 und der Benutzerschnittstelle 113 und ausgangsseitig mit der Anzahl von Aktuatoren 110, 111, 112 verbunden.

Die Bestimmungseinheit 115, die Steuereinheit 116 und die Anpassungseinheit 117 können außerdem in einer Gerätesteuerung 118 des Haushaltsgerätes 100 integriert sein.

Fig. 2 zeigt eine schematische Ansicht eines zweiten Ausführungsbeispiels des Haushaltsgeräts 100.

Im Unterschied zur Fig. 1 weist die Benutzerschnittstelle 113 eine erste Bedieneinheit 119 zum Wählen des Spülprogramms P aus der Mehrzahl der Spülprogramme und eine zweite Bedieneinheit 115 zum Wählen der Sensoreinstellung E aus der Mehrzahl der vorbestimmten Sensoreinstellungen für den Sensor 114 auf.

Die Bestimmungseinheit 115 ist in dieser Ausführungsform als die zweite Bedieneinheit 115 der Benutzerschnittstelle 113 ausgebildet und ausgangsseitig mit der Anpassungseinheit 117 verbunden. Die erste Bedieneinheit 119 ist ausgangsseitig mit der Steuereinheit 116 verbunden, der sie auch das gewählte Spülprogramm P zuführt.

Fig. 3 zeigt eine schematische Ansicht eines dritten Ausführungsbeispiels des Haushaltsgeräts 100.

Im Unterschied zur Fig. 1 weist das Haushaltsgerät 100 der Fig. 3 eine Ermittlungseinheit 120 zum Ermitteln eines Reinigertyps T eines zum Spülen des Spülguts verwendeten Reinigers auf.

Die Ermittlungseinheit 120 ist beispielsweise dazu eingerichtet, den Reinigertyp T in Abhängigkeit von einer in das Haushaltsgerät 100 eingesetzten Reinigerkartusche zu bestimmen.

Die Bestimmungseinheit 115 kann auch dazu eingerichtet sein, die Sensoreinstellung E aus der Mehrzahl der vorbestimmten Sensoreinstellungen in Abhängigkeit von dem ermittelten Reinigertyp T automatisch zu bestimmen.

Eingangsseitig ist die Bestimmungseinheit 115 dazu mit der Ermittlungseinheit 120 gekoppelt, von der sie auch den ermittelten Reinigertyp T empfängt.

Des Weiteren kann die Anpassungseinheit 117 dazu eingerichtet sein, die Signalverarbeitung in Abhängigkeit von der bestimmten Sensoreinstellung E und von dem ermittelten Reinigertyp T anzupassen.

Eingangsseitig ist die Anpassungseinheit 117 zu diesem Zweck mit der Bestimmungseinheit 115, von der sie die bestimmte Sensoreinstellung E empfängt, und mit der Ermittlungseinheit 120 verbunden, von der sie den ermittelten Reinigertyp T erhält.

Fig. 4 zeigt eine schematische Ansicht eines vierten Ausführungsbeispiels des Haushaltsgeräts 100.

Im Unterschied zur Fig. 1 ist der Sensor 114 der Fig. 4 ausgangsseitig mit der Anpassungseinheit 117 verbunden, der damit das Sensorsignal S zuführt wird. Ferner wird zwischen der Anpassungseinheit 117 und der Steuereinheit 116 keine Anpassungsgröße A übergeben, sondern ein angepasstes Sensorsignal S' und ein zugehöriger unveränderter Schwellwert R.

Die Anpassungseinheit 117 ist hierbei dazu eingerichtet, eine von der Sensoreinstellung E abhängige Anpassungsgröße A für das Sensorsignal zu bestimmen und das von dem Sensor 114 bereitgestellte Sensorsignal S mittels der bestimmten Anpassungsgröße A innerhalb der Anpassungseinheit 117 in das angepasste Sensorsignal S' umzusetzen.

Ferner ist die Steuereinheit 116 dazu eingerichtet, die Aktuatoren 110, 111, 112 zur Durchführung des gewählten Spülprogramms P in Abhängigkeit von einem Vergleich des angepassten Sensorsignals S' mit dem unveränderten Schwellwert R anzusteuern.

Fig. 5 zeigt eine schematische Ansicht eines fünften Ausführungsbeispiels des Haushaltsgeräts 100.

Im Unterschied zur Fig. 4 wird dabei zwischen der Anpassungseinheit 117 und der Steuereinheit 116 der Fig. 5 das unveränderte Sensorsignal S und der angepasste zugehörige Schwellwert R' weitergereicht.

Die Anpassungseinheit 117 ist demgemäß dazu eingerichtet, die von der Sensoreinstellung E abhängige Anpassungsgröße A für das von dem Sensor 114 bereitgestellte Sensorsignal S zu bestimmen und den Schwellwert R für das Sensorsignal S mittels der bestimmten Anpassungsgröße A innerhalb der Anpassungseinheit 117 in den angepassten Schwellwert R' umzusetzen.

Weiterhin ist die Steuereinheit 116 dazu eingerichtet, die Aktuatoren 110, 111, 112 zur Durchführung des gewählten Spülprogramms P in Abhängigkeit von einem Vergleich des von dem Sensor 114 bereitgestellten Sensorsignals S mit dem angepassten Schwellwert R' anzusteuern.

Fig. 6 zeigt eine schematische Ansicht eines sechsten Ausführungsbeispiels des Haushaltsgeräts 100.

Im Unterschied zur Fig. 4 wird dabei zwischen der Anpassungseinheit 117 und der Steuereinheit 116 der Fig. 6 das angepasste Sensorsignal S' und der angepasste zugehörige Schwellwert R' übertragen.

Dementsprechend ist die Anpassungseinheit 117 dazu eingerichtet, eine von der Sensoreinstellung E abhängige Anpassungsgröße A zu bestimmen und das von dem Sensor 114 bereitgestellte Sensorsignal S sowie den Schwellwert R für das Sensorsignal S mittels der bestimmten Anpassungsgröße A innerhalb der Anpassungseinheit 117 anzupassen.

Die Steuereinheit 116 ist demzufolge dazu eingerichtet, die Aktuatoren 110, 111, 112 zur Durchführung des gewählten Spülprogrammes P in Abhängigkeit von einem Vergleich des angepassten Sensorsignals S' mit dem angepassten Schwellwert R' anzusteuern.

Obwohl die vorliegende Erfindung anhand von Ausführungsbeispielen beschrieben wurde, ist sie vielfältig modifizierbar.

### Bezugszeichenliste

- 100: wasserführendes Haushaltsgerät, z.B. Geschirrspülmaschine
- 110: Aktuator
- 111: Aktuator
- 112: Aktuator
- 113: Benutzerschnittstelle
- 114: Sensor
- 115: Bestimmungseinheit, zweite Bedieneinheit
- 116: Steuereinheit
- 117: Anpassungseinheit
- 118: Gerätesteuerung
- 119: erste Bedieneinheit
- 120: Ermittlungseinheit
- 121: Spülbehälter

- P: Spülprogramm
- S: Sensorsignal
- S': angepasstes Sensorsignal
- R: Schwellwert
- R': angepasster Schwellwert
- E: Sensoreinstellung
- T: Reinigertyp

## Patentansprüche

1. Wasserführendes Haushaltsgerät (100), mit
einer Anzahl von Aktuatoren (110, 111, 112) zum Durchführen einer Mehrzahl von Spülprogrammen (P),
einer Benutzerschnittstelle (113) zum Wählen eines der Mehrzahl der Spülprogramme (P),
einem Sensor (114) zum Bereitstellen eines Sensorsignals (S) zur Angabe eines Parameters einer zum Spülen von Spülgut verwendeten Spülflotte,
einer Bestimmungseinheit (115) zum Bestimmen einer Sensoreinstellung (E) aus einer Mehrzahl vorbestimmter Sensoreinstellungen für den Sensor (114), wobei die Sensoreinstellung (E) eine Vorgabe zur Modifikation eines Sensorsignals und/oder seines zugehörigen Schwellwerts ist,
einer Steuereinheit (116), welche dazu eingerichtet ist, die Aktuatoren (110, 111, 112) zur Durchführung des gewählten Spülprogramms (P) mittels einer das Sensorsignal (S) verwendenden Signalverarbeitung anzusteuern, und
einer Anpassungseinheit (117) zum Anpassen der Signalverarbeitung in Abhängigkeit von der bestimmten Sensoreinstellung (E).

2. Haushaltsgerät (100) nach Anspruch 1, **dadurch gekennzeichnet, dass** die Benutzerschnittstelle (113) eine erste Bedieneinheit (119) zum Wählen des Spülprogramms (P) aus der Mehrzahl der Spülprogramme und eine zweite Bedieneinheit (115) zum Wählen der Sensoreinstellung (E) aus der Mehrzahl der vorbestimmten Sensoreinstellungen für den Sensor (114) aufweist.

3. Haushaltsgerät (100) nach Anspruch 1, **gekennzeichnet durch** eine Ermittlungseinheit (120) zum Ermitteln eines Reinigertyps (T) eines zum Spülen des Spülguts verwendeten Reinigers.

4. Haushaltsgerät (100) nach Anspruch 3, **dadurch gekennzeichnet, dass** die Ermittlungseinheit (120) dazu eingerichtet ist, den Reinigertyp (T) in Abhängigkeit von einer in das Haushaltsgerät (100) eingesetzten Reinigerkartusche zu bestimmen.

5. Haushaltsgerät (100) nach Anspruch 3 oder 4, **dadurch gekennzeichnet, dass** die Bestimmungseinheit (115) dazu eingerichtet ist, die Sensoreinstellung (E) aus der Mehrzahl der vorbestimmten Sensoreinstellungen in Abhängigkeit von dem ermittelten Reinigertyp (T) automatisch zu bestimmen.

6. Haushaltsgerät (100) nach einem der Ansprüche 3 bis 5, **dadurch gekennzeichnet, dass** die Anpassungseinheit (117) dazu eingerichtet ist, die Signalverarbeitung in Abhängigkeit von der bestimmten Sensoreinstellung (E) und von dem ermittelten Reinigertyp (T) anzupassen.

7. Haushaltsgerät (100) nach einem der Ansprüche 1 bis 6, **dadurch gekennzeichnet, dass** der Sensor (114) dazu eingerichtet ist, das Sensorsignal (S) derart bereitzustellen, dass es eine Angabe zu einer Trübung der Spülflotte, eine Angabe zu einer Partikelzahl von Partikeln in der Spülflotte, eine Angabe zu einer Partikelgröße der Partikel in der Spülflotte und/oder eine Angabe zu einem Druck in der Spülflotte umfasst.

8. Haushaltsgerät (100) nach einem der Ansprüche 1 bis 7, **dadurch gekennzeichnet, dass** die Anpassungseinheit (117) dazu eingerichtet ist, eine von der bestimmten Sensoreinstellung (E) abhängige Anpassungsgröße (A) für das Sensorsignal (S) zu bestimmen und das bereitgestellte Sensorsignal (S) mittels der bestimmten Anpassungsgröße (A) anzupassen.

9. Haushaltsgerät (100) nach Anspruch 8, **dadurch gekennzeichnet, dass** die Steuereinheit (116) dazu eingerichtet ist, die Aktuatoren (110, 111, 112) zur Durchführung des gewählten Spülprogramms (P) in Abhängigkeit von einem Vergleich des angepassten Sensorsignals (S') mit zumindest einem Schwellwert (R) anzusteuern.

10. Haushaltsgerät (100) nach einem der Ansprüche 1 bis 7, **dadurch gekennzeichnet, dass** die Anpassungseinheit (117) dazu eingerichtet ist, eine von der bestimmten Sensoreinstellung (E) abhängige Anpassungsgröße (A) für das Sensorsignal (S) zu bestimmen und zumindest einen Schwellwert (R) für das Sensorsignal (S) mittels der bestimmten Anpassungsgröße (A) anzupassen.

11. Haushaltsgerät (100) nach Anspruch 10, **dadurch gekennzeichnet, dass** die Steuereinheit (116) dazu eingerichtet ist, die Aktuatoren (110, 111, 112) zur Durchführung des gewählten Spülprogramms (P) in Abhängigkeit von einem Vergleich des bereitgestellten Sensorsignals (S) mit dem zumindest einen angepassten Schwellwert (R') anzusteuern.

12. Haushaltsgerät (100) nach einem der Ansprüche 1 bis 7, **dadurch gekennzeichnet, dass** die Anpassungseinheit (117) dazu eingerichtet ist, eine von der Sensoreinstellung (E) abhängige Anpassungsgröße (A) für das Sensorsignal (S) zu bestimmen und das bereitgestellte Sensorsignal (S) sowie einen Schwellwert (R) für das Sensorsignal (S) mittels der bestimmten Anpassungsgröße (A) anzupassen.

13. Haushaltsgerät (100) nach Anspruch 12, **dadurch gekennzeichnet, dass** die Steuereinheit (116) dazu eingerichtet ist, die Aktuatoren (110, 111, 112) zur Durchführung des gewählten Spülprogrammes (P) in Abhängigkeit von einem Vergleich des angepassten Sensorsignals (S') mit dem angepassten Schwellwert (R') anzusteuern.

14. Haushaltsgerät (100) nach einem der Ansprüche 8 bis 13, **dadurch gekennzeichnet, dass** die Anpassungsgröße (A) als ein Offset oder als ein Gewichtungsfaktor ausgebildet ist.

15. Haushaltsgerät (100) nach einem der Ansprüche 1 bis 14, **dadurch gekennzeichnet, dass** die Bestimmungseinheit (115), die Steuereinheit (116) und die Anpassungseinheit (117) in einer Gerätesteuerung (118) des Haushaltsgerätes (100) integriert sind.

## Claims

1. Water-using household appliance (100), having
a number of actuators (110, 111, 112) for executing a plurality of washing programs (P),
a user interface (113) for selecting one of the plurality of washing programs (P),
a sensor (114) for providing a sensor signal (S) for specifying a parameter of a washing liquor used to wash items to be washed,
a determination unit (115) for determining a sensor setting (E) from among a plurality of predetermined sensor settings for the sensor (114), wherein the sensor setting (E) is a stipulation for the modification of a sensor signal and/or its associated threshold value,
a control unit (116) configured to actuate the actuators (110, 111, 112) in order to execute the selected washing program (P) by means of signal processing that uses the sensor signal (S), and
an adjustment unit (117) for adjusting the signal processing as a function of the determined sensor setting (E).

2. Household appliance (100) according to claim 1, **characterised in that** the user interface (113) has a first operating unit (119) for selecting the washing program (P) from among the plurality of washing programs and a second operating unit (115) for selecting the sensor setting (E) from among the plurality of predetermined sensor settings for the sensor (114).

3. Household appliance (100) according to claim 1, **characterised by** an identification unit (120) for identifying a detergent type (T) of a detergent used to wash the items to be washed.

4. Household appliance (100) according to claim 3, **characterised in that** the identification unit (120) is configured to determine the detergent type (T) as a function of a detergent cartridge used in the household appliance (100).

5. Household appliance (100) according to claim 3 or 4, **characterised in that** the determination unit (115) is configured to determine the sensor setting (E) automatically from among the plurality of predetermined sensor settings as a function of the identified detergent type (T).

6. Household appliance (100) according to one of claims 3 to 5, **characterised in that** the adjustment unit (117) is configured to adjust the signal processing as a function of the determined sensor setting (E) and of the identified detergent type (T).

7. Household appliance (100) according to one of claims 1 to 6, **characterised in that** the sensor (114) is configured to provide the sensor signal (S) such that the sensor signal comprises a specification of a turbidity of the washing liquor, a specification of a number of particles in the washing liquor, a specification of a particle size of particles in the washing liquor and/or a specification of a pressure in the washing liquor.

8. Household appliance (100) according to one of claims 1 to 7, **characterised in that** the adjustment unit (117) is configured to determine an adjustment variable (A), depending on the determined sensor setting (E), for the sensor signal (S), and to adjust the provided sensor signal (S) by means of the determined adjustment variable (A).

9. Household appliance (100) according to claim 8, **characterised in that** the control unit (116) is configured to actuate the actuators (110, 111, 112) in order to execute the selected washing program (P) as a function of a comparison of the adjusted sensor signal (S') with at least one threshold value (R).

10. Household appliance (100) according to one of claims 1 to 7, **characterised in that** the adjustment unit (117) is configured to determine an adjustment variable (A), depending on the determined sensor setting (E), for the sensor signal (S), and to adjust at least one threshold value (R) for the sensor signal (S) by means of the determined adjustment variable (A).

11. Household appliance (100) according to claim 10, **characterised in that** the control unit (116) is configured to actuate the actuators (110, 111, 112) in order to execute the selected washing program (P) as a function of a comparison of the provided sensor signal (S) with the at least one adjusted threshold value (R').

12. Household appliance (100) according to one of claims 1 to 7, **characterised in that** the adjustment unit (117) is configured to determine an adjustment variable (A), depending on the sensor setting (E), for the sensor signal (S), and to adjust the provided sensor signal (S) and a threshold value (R) for the sensor signal (S) by means of the determined adjustment variable (A).

13. Household appliance (100) according to claim 12, **characterised in that** the control unit (116) is configured to actuate the actuators (110, 111, 112) in order to execute the selected washing program (P) as a function of a comparison of the adjusted sensor signal (S') with the adjusted threshold value (R').

14. Household appliance (100) according to one of claims 8 to 13, **characterised in that** the adjustment variable (A) is embodied as an offset or as a weighting factor.

15. Household appliance (100) according to one of claims 1 to 14, **characterised in that** the determination unit (115), the control unit (116) and the adjustment unit (117) are integrated in an appliance controller (118) of the household appliance (100).

## Revendications

1. Appareil électroménager (100) à circulation d'eau comprenant
un nombre d'actionneurs (110, 111, 112) pour l'exécution d'une pluralité de programmes de lavage (P),
une interface d'utilisateur (113) pour la sélection d'un parmi la pluralité des programmes de lavage (P),
un détecteur (114) pour l'apprêtement d'un signal de détection (S) prescrivant le paramètre d'un bain lessiviel utilisé pour le lavage d'ustensiles à laver,
une unité de détermination (115) pour la détermination d'un réglage de détection (E) parmi une pluralité de réglages de détection prédéterminés pour le détecteur (114), le réglage de détection (E) étant un prescrit pour la modification d'un signal de détection et/ou de sa valeur de seuil associée,
une unité de commande (116) prévue pour amorcer les actionneurs (110, 111, 112) pour l'exécution du programme de lavage (P) sélectionné au moyen d'un traitement de signal utilisant le signal de détection (S), et
une unité d'adaptation (117) pour l'adaptation du traitement de signal en fonction du réglage de détection (E) déterminé.

2. Appareil électroménager (100) selon la revendication 1, **caractérisé en ce que** l'interface d'utilisateur (113) comprend une première unité de commande (119) pour la sélection du programme de lavage (P) parmi la pluralité des programmes de lavage et une deuxième unité de commande (115) pour la sélection du réglage de détection (E) parmi la pluralité des réglages de détection prédéterminés pour le détecteur (114).

3. Appareil électroménager (100) selon la revendication 1, **caractérisé par** une unité d'identification (120) pour l'identification du type de nettoyant (T) d'un nettoyant utilisé pour le lavage des ustensiles à laver.

4. Appareil électroménager (100) selon la revendication 3, **caractérisé en ce que** l'unité d'identification (120) est prévue pour déterminer le type de nettoyant (T) en fonction de la cartouche de nettoyant insérée dans l'appareil électroménager (100).

5. Appareil électroménager (100) selon la revendication 3 ou 4, **caractérisé en ce que** l'unité de détermination (115) est prévue pour déterminer automatiquement le réglage de détection (E) parmi la pluralité des réglages de détection prédéterminés en fonction du type de nettoyant (T) identifié.

6. Appareil électroménager (100) selon l'une des revendications 3 à 5, **caractérisé en ce que** l'unité d'adaptation (117) est prévue pour adapter le traitement de signal au réglage de détection (E) déterminé et au type de nettoyant (T) identifié.

7. Appareil électroménager (100) selon l'une des revendications 1 à 6, **caractérisé en ce que** le détecteur (114) est prévu pour apprêter le signal de détection (S) de manière qu'il comprend un prescrit relatif à l'aspect trouble du bain lessiviel, un prescrit relatif au nombre de particules des particules dans le bain lessiviel, un prescrit relatif à la grandeur de particules des particules dans le bain lessiviel et/ou un prescrit relatif à la pression dans le bain lessiviel.

8. Appareil électroménager (100) selon l'une des revendications 1 à 7, **caractérisé en ce que** l'unité d'adaptation (117) est prévue pour déterminer une grandeur d'adaptation (A) pour le signal de détection (S) qui dépend du réglage de détection (E) déterminé, et pour adapter le signal de détection (S) apprêté au moyen de la grandeur d'adaptation (A) déterminée.

9. Appareil électroménager (100) selon la revendication 8, **caractérisé en ce que** l'unité de commande (116) est prévue pour amorcer les actionneurs (110, 111, 112) pour l'exécution du programme de lavage (P) sélectionné en fonction d'une comparaison du signal de détection (S') adapté avec au moins une valeur de seuil (R).

10. Appareil électroménager (100) selon l'une des revendications 1 à 7, **caractérisé en ce que** l'unité d'adaptation (117) est prévue pour déterminer une grandeur d'adaptation (A) pour le signal de détection (S) qui dépend du réglage de détection (E) déterminé, et pour adapter au moins une valeur de seuil (R) pour le signal de détection (S) au moyen de la grandeur d'adaptation (A) déterminée.

11. Appareil électroménager (100) selon la revendication 10, **caractérisé en ce que** l'unité de commande (116) est prévue pour amorcer les actionneurs (110, 111, 112) pour l'exécution du programme de lavage (P) sélectionné en fonction d'une comparaison du signal de détection (S') apprêté avec au moins une valeur de seuil (R) adaptée.

12. Appareil électroménager (100) selon l'une des revendications 1 à 7, **caractérisé en ce que** l'unité d'adaptation (117) est prévue pour déterminer une grandeur d'adaptation (A) pour le signal de détection (S) qui dépend du réglage de détection (E), et pour adapter le signal de détection (S) apprêté ainsi qu'une valeur de seuil (R) pour le signal de détection (S) au moyen de la grandeur d'adaptation (A) déterminée.

13. Appareil électroménager (100) selon la revendication 12, **caractérisé en ce que** l'unité de commande (116) est prévue pour amorcer les actionneurs (110, 111, 112) pour l'exécution du programme de lavage (P) sélectionné en fonction d'une comparaison du signal de détection (S') adapté avec la valeur de seuil (R') adaptée.

14. Appareil électroménager (100) selon l'une des revendications 8 à 13, **caractérisé en ce que** la grandeur d'adaptation (A) est réalisée en tant qu'offset ou en tant que facteur de pondération.

15. Appareil électroménager (100) selon l'une des revendications 1 à 14, **caractérisé en ce que** l'unité de détermination (115), l'unité de commande (116) et l'unité d'adaptation (117) sont intégrées à la commande (118) de l'appareil électroménager (100).
